# EUROPÄISCHE PATENTSCHRIFT

(11) **EP 1 821 060 B1**
(45) Veröffentlichungstag und Bekanntmachung des Hinweises auf die Patenterteilung: **29.03.2017**
(21) Anmeldenummer: 07002169.6
(22) Anmeldetag: 01.02.2007
(51) Int. Cl.: F41G 7/34, F41G 7/00

(54) **Unbemannter Flugkörper und Verfahren zur Positionsbestimmung eines von einem Luftfahrzeug abkoppelbaren unbemannten Flugkörpers**
Unmanned missile and method for positioning an unmanned missile uncouplable from an aircraft
Missile sans occupant et procédé de positionnement d'un missile sans occupant désaccouplable d'un aéronef

(30) Priorität: 16.02.2006 DE 102006007142
(43) Veröffentlichungstag der Anmeldung: 22.08.2007
(73) Patentinhaber: MBDA Deutschland GmbH, 86529 Schrobenhausen (DE)
(72) Erfinder: Grabmeier, Michael, 83022 Rosenheim (DE)
(74) Vertreter: Krebs, Jörg

(56) Entgegenhaltungen:
- US-A- 5 739 787
- US-A- 5 786 790
- US-A- 5 866 838

## Beschreibung

### Technisches Gebiet:

Die vorliegende Erfindung betrifft einen unbemannten Flugkörper gemäß dem Oberbegriff des Patentanspruchs 1 sowie ein Verfahren zur Positionsbestimmung eines von einem Luftfahrzeug abkoppelbaren unbemannten Flugkörpers gemäß dem Oberbegriff des Patentanspruchs 7.

### Stand der Technik

Gattungsgemäße unbemannte Flugkörper sind beispielsweise im militärischen Bereich als Aufklärungsflugkörper oder Lenkwaffen allgemein bekannt. Ein Problem bei derartigen unbemannten Flugkörpern ist die Sicherstellung der Navigationsgenauigkeit des Flugkörpers unmittelbar nach der Abkoppelung vom Luftfahrzeug und im darauffolgenden Alleinflug. Solange der Flugkörper am oder im Luftfahrzeug gehaltert ist, ist der Flugkörper durch das Luftfahrzeug abgeschirmt, so dass der Empfang von Positionsbestimmungssignalen, beispielsweise Signalen von Satelliten eines Navigationssystems wie GPS oder Galileo, von dem im Flugkörper vorgesehenen Empfänger mittels der am Flugkörper angebrachten Antenne erschwert, wenn nicht gar unmöglich ist. Erst wenn der Flugkörper nach dem Abkoppeln vom Luftfahrzeug einen gewissen Abstand zum Luftfahrzeug erreicht hat, kann der Empfänger im Flugkörper mittels der flugkörperseitigen Antenne Positionsbestimmungssignale empfangen und seine eigene Position ermitteln. Die geschilderte Zeitverzögerung bis zum Empfang von Positionsbestimmungssignalen durch den flugkörperseitigen Empfänger beeinflusst die Treffergenauigkeit des Flugkörpers unmittelbar nach dem Abkoppeln vom Luftfahrzeug und die Genauigkeit der Zielerreichung des Flugkörpers.

Aus der US-A 5,866,838 ist ein unbemannter Flugkörper bekannt, der mit einem Navigationsempfänger versehen ist, wobei dieser Navigationsempfänger vor dem Abkoppeln des Flugkörpers vom Luftfahrzeug Navigationssignale über einen im Luftfahrzeug vorgesehenen repeater über Funk erhält.

### DARSTELLUNG DER ERFINDUNG

Der Erfindung liegt die Aufgabe zugrunde, die Navigationsgenauigkeit eines gattungsgemäßen Flugkörpers unmittelbar nach dem Abkoppeln vom Luftfahrzeug und im darauffolgenden Alleinflug zuverlässig zu verbessern. Weiterhin ist es eine Aufgabe der Erfindung, ein Verfahren zur Positionsbestimmung für einen von einem Luftfahrzeug abkoppelbaren unbemannten Flugkörper anzugeben, das eine genauere Positionsbestimmung ermöglicht.
Die den Flugkörper betreffende Aufgabe wird gelöst von einem unbemannten Flugkörper mit den Merkmalen des Patentanspruchs 1.
Durch die Versorgung des Flugkörpers im angekoppelten Zustand mit entsprechenden Signalen für die Positionsbestimmung vom Luftfahrzeug während des Tragflugs, wenn der Flugkörper noch am Luftfahrzeug angekoppelt ist, erhält der Empfänger des Flugkörpers bereits vor dem Abkoppeln vom Luftfahrzeug Signale für die Positionsbestimmung. Diese Signalversorgung kann kontinuierlich während des Tragflugs erfolgen, sie kann aber auch erst unmittelbar vor dem Abkoppeln des unbemannten Flugkörpers vom Luftfahrzeug durchgeführt werden. Auf diese Weise besteht zum Zeitpunkt des Abkoppelns des Flugkörpers vom Luftfahrzeug bereits ein Signalempfang des im Flugkörper integrierten Empfängers über die luftfahrzeugsseitige Antenne, so dass der Empfänger zum Zeitpunkt des Abkoppelns bereits auf das Navigationssystem aufgeschaltet ist und einen sogenannten "lock-on" mit den Sendern des Navigationssystems, beispielsweise den Satelliten, hat. Durch das Umschalten des Empfängers zum Zeitpunkt des Abkoppelns auf die flugkörperseitige Antenne wird dieser "lock-on" nicht unterbrochen, so dass der Empfänger entsprechende Signale zur Positionsbestimmung nach dem Abkoppeln über die flugkörperseitige Antenne ohne Unterbrechung weiter empfängt. Sobald diese Signale dann autonom vom Flugkörper empfangen werden, werden die sich daraus ergebenden Positionsbestimmungssignale vom flugkörperseitigen Empfänger an die Navigations- und Steuereinrichtung geleitet, so dass diese dann die vorgeplante Flugroute des unbemannten Flugkörpers überprüfen und gegebenenfalls korrigierende Steuermaßnahmen ergreifen kann. Da der Flugkörper mit zumindest einer weiteren Antenne versehen ist, die ebenfalls mit dem Empfänger elektrisch verbunden ist, wird dafür gesorgt, dass sowohl im Horizontalflug des Flugkörpers, als auch im darauffolgenden Vertikalflug des Flugkörpers nach unten zuverlässig von Satelliten ausgesandte Signale zur Positionsbestimmung empfangen werden. Beispielsweise ist eine erste Antenne im Heck des Flugkörpers angebracht, die für den Signalempfang im vertikalen Abwärtsflug optimiert ausgerichtet ist, und eine zweite Antenne ist im Bereich der Oberseite des Flugkörpers angebracht und ist für den Signalempfang im Horizontalflug optimiert ausgerichtet.

Vorteilhaft ist also, dass der erfindungsgemäße Flugkörper unmittelbar nach dem Abkoppeln vom Luftfahrzeug navigationsfähig und damit zielgerichtet manövrierfähig ist und nicht erst abgewartet werden muss, bis sich der Flugkörper aus dem Empfangsschatten des Luftfahrzeugs herausbewegt und bis der flugkörperseitige Empfänger entsprechend Signale für die Positionsbestimmung empfangen hat. Die Manövrierbarkeit des unbemannten Flugkörpers gemäß der vorliegenden Erfindung ist somit deutlich verbessert. Das Vorsehen der zwei unterschiedlich ausgerichteten Antennen im Flugkörper sorgt dafür, dass unabhängig von der jeweiligen Fluglage des Flugkörpers stets ein zuverlässiger Empfang der von Satelliten ausgesandten Signale zur Positionsbestimmung möglich ist, da sowohl im Vertikalflug, als auch im Horizontalflug stets eine Antenne nach oben, also in Richtung auf die Satelliten des Navigationssystems, gerichtet ist.

Vorzugsweise ist der elektrische Signaleingang des Flugkörpers elektrisch mit dem Empfänger für Positionsbestimmungssignale des Flugkörpers verbunden, wobei die vom Luftfahrzeug an den elektrischen Signaleingang des Flugkörpers gelieferten Signale von einer luftfahrzeugseitigen Antenne geliefert werden. Bei dieser vorteilhaften Ausgestaltung wird das analoge Antennensignal vom Luftfahrzeug an den unbemannten Flugkörper weitergeleitet, der dieses dann in seinem Empfänger entsprechend verarbeitet. Alternativ kann der elektrische Signaleingang des Flugkörpers elektrisch mit der Navigations- und Steuereinrichtung des Flugkörpers verbunden sein, wobei die vom Luftfahrzeug an den elektrischen Signaleingang des Flugkörpers gelieferten Signale Positionsbestimmungssignale sind, die von einem luftfahrzeugseitigen Empfänger geliefert werden. Bei dieser alternativen Ausgestaltung wird während des Tragflugs der flugkörperseitige Empfänger umgangen und die vom luftfahrzeugseitigen Empfänger gelieferten Signale werden direkt in die Navigations- und Steuereinrichtung des Flugkörpers geliefert.

Besonders bevorzugt ist eine Ausbildung des unbemannten Flugkörpers, bei welchem der Flugkörper eine Einrichtung zur Bestimmung der Fluglage aufweist und wobei der Empfänger in Abhängigkeit von der Fluglage des Flugkörpers mit Signalen von der ersten Antenne oder von einer der weiteren Antennen beaufschlagt wird. Durch diese Umschaltbarkeit der Antennen kann jeweils die in der entsprechenden Fluglage optimal zu den Satelliten des Navigationssystems ausgerichtete Antenne ausgewählt werden. Hierdurch wird nicht nur das jeweils beste Antennensignal an den Empfänger geleitet, sondern gleichzeitig wird zum Empfang nur jene Antenne benutzt, die in der entsprechenden Fluglage an der von der Erde abgewandten Seite des Flugkörpers gelegen ist, so dass diese Antenne zudem gegenüber von der Erde ausgehender Störstrahlung durch den Flugkörper abgeschirmt ist.

Eine besonders vorteilhafte Ausgestaltung des Flugkörpers wird dadurch erzielt, dass der Empfänger als Mehrfachempfänger ausgebildet ist, so dass er Signale zur Positionsbestimmung von zumindest zwei unterschiedlichen Navigationssystemen, beispielsweise GPS-Signale und Galileo-Signale, die er über die Antenne empfängt, verarbeiten und an die Navigations- und Steuereinrichtung weiterleiten kann. Diese Ausgestaltung ermöglicht es, Daten zur Positionsbestimmung, die von unterschiedlichen Navigationssystemen stammen zu nutzen und so eine Redundanz zu erzielen.

Weiter vorteilhaft ist es, wenn die Navigations- und Steuereinrichtung so ausgebildet ist, dass sie die im Empfänger empfangenen und aufbereiteten Positionsbestimmungssignale der unterschiedlichen Navigationssysteme in einer Prüf- und Vergleichseinrichtung miteinander vergleicht, gegenseitige auf Plausibilität überprüft und unter Auswertung der Positionsbestimmung durchführt. Hierdurch kann nicht nur eine höhere Genauigkeit der Bestimmung der eigenen Position erzielt werden, sondern gleichzeitig können die von den unterschiedlichen Navigationssystemen stammenden Positionsdaten gegenseitig auf Plausibilität überprüft werden und es kann so ein möglicherweise gestörtes Navigationssystem erkannt werden, so dass die von diesem gestörten Navigationssystem stammenden Daten von der Weiterverarbeitung ausgeschlossen werden können.

Vorzugsweise ist der Flugkörper als Gleitflugkörper ausgebildet.

Der Flugkörper kann alternativ oder zusätzlich einen eigenständigen Antrieb aufweisen.

Bevorzugte Verfahren zur Positionsbestimmung eines von einem Luftfahrzeug abkoppelbaren unbemannten Flugkörpers sind in den Ansprüchen 7 bis 9 angegeben.

Gemäß dem Verfahren nach Patentanspruch 7 erhält der im Flugkörper vorgesehene Empfänger für Positionsbestimmungssignale bis zur Abkoppelung des Flugkörpers vom Luftfahrzeug die Signale für die Positionsbestimmung von zumindest einer luftfahrzeugseitigen Antenne und nach der Abkoppelung des

Flugkörpers vom Luftfahrzeug nur noch von zumindest einer flugkörperseitigen Antenne. Dazu erhält der Empfänger des Flugkörpers nach der Abkoppelung des Flugkörpers vom Luftfahrzeug die Signale zur Positionsbestimmung im Vertikalflug von einer ersten flugkörperseitigen Antenne und im Horizontalflug von einer zweiten flugkörperseitigen Antenne. Die erste flugkörperseitige Antenne ist vorzugsweise am Heck des Flugkörpers vorgesehen und die zweite flugkörperseitige Antennen an der im Horizontalflug des Flugkörpers erdabgewandt gelegenen Oberseite.

Vorzugsweise wird die Abkoppelung des Flugkörpers vom Luftfahrzeug erst dann ermöglicht, wenn der Empfänger des Flugkörpers Signale zur Positionsbestimmung über die luftfahrzeugseitige Antenne empfängt und die Navigations- und Steuereinrichtung des Flugkörpers vom Empfänger die zugeordneten Positionsbestimmungssignale erhalten hat. Diese Bedingung gewährleistet, dass der im Flugkörper vorgesehene Empfänger im Augenblick des Abkoppelns einen Empfangskontakt zu zumindest einem Satelliten des entsprechenden Navigationssystems aufgebaut hat, wobei dieser Kontakt während des Umschaltens der Antennen nach der Abkoppelung auf die flugkörperseitigen Antennen nicht abreißt, so dass die Kontinuität der Positionsbestimmung in der Abkoppelphase des Flugkörpers vom Luftfahrzeug gewährleistet ist.

Besonders vorteilhaft ist ein Verfahren, bei dem der als Mehrfachempfänger ausgestaltete Empfänger des Flugkörpers Signale von zumindest zwei unterschiedlichen Navigationssystemen über die Antennen empfängt und daraus jeweils Positionsbestimmungssignale generiert, die an die Navigations- und Steuereinrichtung weitergeleitet werden, wobei die Navigations- und Steuereinrichtung die unterschiedlichen Positionsbestimmungssignale miteinander sowie mit einem Positionsbestimmungsbus eines flugkörperseitigen Navigationssystems, beispielsweise eines Inertialsystems, vergleicht und gegenseitig auf Plausibilität überprüft und wobei die Navigations- und Steuereinrichtung auf der Grundlage der sich aus den Positionsbestimmungssignalen der unterschiedlichen Navigationssysteme ergebenden jeweiligen Positionsdaten eine Positionsbestimmung durchführt. Dieses Verfahren schafft eine Redundanz, da die aktuelle Position des Flugkörpers auf der Grundlage unterschiedlicher Navigationssysteme ermittelt werden kann. Für den Fall, dass alle Navigationssysteme korrekte Daten liefern, kann durch gleichzeitige Nutzung der Positionsbestimmungssignale der unterschiedlichen Navigationssysteme eine höhere Genauigkeit der eigenen Positionsbestimmung erzielt werden. Sollte eines der Navigationssysteme hingegen gestört sein oder gezielt ungenaue oder verfälschte Positionsdaten aussenden, so kann dies durch eine Plausibilitätsprüfung erkannt werden und die Daten dieses Navigationssystems können von der Positionsbestimmung ausgeschlossen werden.

Alternativ kann die Navigations- und Steuereinrichtung des Flugkörpers bis zur Abkoppelung des Flugkörpers vom Luftfahrzeug Positionsbestimmungssignale von einem luftfahrzeugseitigen Empfänger und nach der Abkoppelung nur noch von einem flugkörperseitigen Empfänger empfangen.

Bevorzugte Ausführungsbeispiele der Erfindung mit zusätzlichen Ausgestaltungsdetails und weiteren Vorteilen sind nachfolgend unter Bezugnahme auf die beigefügten Zeichnungen näher beschrieben und erläutert.

### KURZE BESCHREIBUNG DER ZEICHNUNGEN

Es zeigt:
- Fig. 1: eine schematische Darstellung eines an einem Luftfahrzeug angekoppelten unbemannten Flugkörpers
- Fig. 2: eine schematische Darstellung eines vom Luftfahrzeug abgekoppelten unbemannten Flugkörpers unmittelbar nach dem Abkoppeln.

### DARSTELLUNG VON BEVORZUGTEN AUSFÜHRUNGSBEISPIELEN

Figur 1 zeigt einen unbemannten Flugkörper 1, der an einem schematisch dargestellten Luftfahrzeug 2 angekoppelt ist. Das Luftfahrzeug 2 weist dafür an der Rumpfunterseite oder an der Unterseite einer Tragfläche einen Bombenpylon 20 auf, der in Figur 1 teilweise geschnitten dargestellt ist. Der Bombenpylon 20 ist an seiner Unterseite teilweise offen ausgebildet und in diesem Bereich im Inneren des Bombenpylons 20 mit zwei lösbaren Halteeinrichtungen 22, 24 versehen, die mit zwei entsprechenden Gegenhalteeinrichtungen 12, 13, die aus einem oberen Tragelement 10 des Flugkörpers 1 hervorstehen, in Eingriff stehen und den Flugkörper 1 am Luftfahrzeug 2 fixieren. Im Bereich der offenen Unterseite des Bombenpylons 20 ist eine luftfahrzeugseitige elektrische Steckverbindung 26 vorgesehen, die mit einer Gegensteckverbindung 17 an der Oberseite des Flugkörpers 1 mechanisch und elektrisch verbunden ist, wobei die flugkörperseitige Gegensteckverbindung 17 einen elektrischen Signaleingang 31 aufweist.

Der Flugkörper 1 ist mit einer in den Figuren nur schematisch dargestellten Avionik 30 versehen, von der in den Figuren nur eine Navigations- und Steuereinrichtung 32 mit integrierter Prüf- und Vergleichseinrichtung 39, ein mit der Navigations- und Steuereinrichtung 32 elektrisch verbundener Empfänger 34 für Positionsbestimmungssignale und mit dem Empfänger 34 elektrisch verbundene Antennen 36, 38 gezeigt sind.

Der Flugkörper 1 ist an seinem Heckabschnitt mit vorzugsweise vier über den Umfang gleichmäßig voneinander beabstandeten, schwenkbaren und von der Navigations- und Steuereinrichtung 32 beaufschlagten Steuerflächen 14, 15 versehen. Im oberen Bereich des Flugkörpers sind zwei Tragflächen 16 angebracht, die dem Flugkörper 1 verbesserte Gleiteigenschaften verleihen.

Der elektrische Signaleingang 31 des Flugkörpers 1 ist über eine erste Signalleitung 33 mit der Navigations- und Steuereinrichtung 32 verbunden. Eine erste flugkörperseitige Antenne 36 ist im Heck des Flugkörpers angebracht und über eine zweite Signalleitung 35 mit dem flugkörperseitigen Empfänger 34 verbunden. Eine zweite flugkörperseitige Antenne 38 ist im Bereich der Oberseite des Flugkörpers angebracht und über eine dritte Signalleitung 37 mit dem flugkörperseitigen Empfänger 34 verbunden.

Die luftfahrzeugseitige Steckverbindung 26 enthält einen Signalausgang 23, der über eine erste luftfahrzeugseitige Signalleitung 25 mit einem Positionssignalempfänger 27 einer Luftfahrzeugavionik verbunden ist, der über eine zweite luftfahrzeugseitige Signalleitung 28 Signale zur Positionsbestimmung von einer luftfahrzeugseitigen Antenne 29 empfängt. Im gezeigten Beispiel ist das Analogsignal der luftfahrzeugseitigen Antenne 29 durch den Positionssignalempfänger durchgeleitet und liegt am Signalausgang 23 an.

Während des Tragflugs, in dem der Flugkörper 1 die in Figur 1 gezeigte, am Luftfahrzeug 2 angekoppelte Position einnimmt, wird der Empfänger 34 der Avionik 30 des Tragflugkörpers 1 über die erste flugkörperseitige Datenleitung 33, die Steckverbindung 16, 26 und die erste luftfahrzeugseitige Datenleitung 25 von der luftfahrzeugseitigen Antenne 29 mit Signalen zur Positionsbestimmung versorgt. Die Navigations- und Steuereinrichtung 32 wird daher während des Tragflugs mit Positionsbestimmungssignalen versorgt und kann permanent die aktuelle Position des Luftfahrzeugs 2 und des mit diesem verbundenen Flugkörpers 1 ermitteln.

Noch während des Tragflugs, bei welchem der unbemannte Flugkörper 1 noch am Luftfahrzeug 2 angekoppelt ist, wird der Empfänger 34 des Flugkörpers 1 über die Datenleitungen 25, 33 von der Avionik des Luftfahrzeugs initialisiert, wobei aktuelle Positions-, Geschwindigkeits- und Zeitdaten sowie diverse andere navigationsrelevante und kommunikationsrelevante Daten an die Avionik 30 des Tragflugkörpers übertragen werden. Erst wenn die vorgenannten Daten an den Flugkörper 1 übertragen worden sind und der Empfänger 34 des Flugkörpers 1 über die luftfahrzeugseitige Antenne 29 entsprechende Signale zur Positionsbestimmung empfängt und somit eine Verbindung zu einem oder mehreren Satelliten eines Navigationssystems aufgebaut hat, erfolgt eine Freigabe für den Abkopplungsmechanismus für den unbemannten Flugkörper 1, so dass der Flugkörper erst nach Erhalt der vorgenannten Signale und Aufbau einer Kommunikationsverbindung zu zumindest einem Satelliten eines Navigationssystems vom Luftfahrzeug 2 abgekoppelt werden kann.

Wird der unbemannte Flugkörper 1 vom Luftfahrzeug 2 abgekoppelt, wie dies in Figur 2 dargestellt ist, so wird die Steckverbindung 17, 26 gelöst und der Signalfluss vom Luftfahrzeug 2 zum Flugkörper 1 wird unterbrochen. Die unmittelbar vor dem Unterbrechen des Signalflusses von der Navigations- und Steuereinrichtung 32 des Flugkörpers 1 auf Grund der vom Luftfahrzeug gelieferten Signale zur Positionsbestimmung ermittelte Position wird in einem - nicht gezeigten - Speicher der Navigations- und Steuereinrichtung 32 gespeichert und die Navigations- und Steuereinrichtung 32 ermittelt ausgehend von dieser gespeicherten Position unmittelbar nach dem Abkoppeln des Flugkörpers 1 vom Luftfahrzeug 2 die Flugroute zu einem vorgegebenen Ziel.

Sobald sich der Flugkörper 1 aus dem Schatten des Luftfahrzeugs 2 gelöst hat und in den vertikalen Fallflug übergegangen ist, empfängt die im Heck des Flugkörpers 1 vorgesehene erste flugkörperseitige Antenne 36 eigenständig Signale für die Positionsbestimmung. Diese Signale werden von der ersten Antenne 36 über die zweite flugkörperseitige Datenleitung 35 an den flugkörperseitigen Empfänger 34 geleitet und dieser leitet entsprechende Positionsbestimmungssignale an die Navigations- und Steuereinrichtung 32 weiter, so dass der Flugkörper 1 schon in dieser Fallflugphase eine autonome Positionsbestimmung durchführen kann.

Tritt der Flugkörper 1 dann in den Horizontalflug über, so empfängt die an der Oberseite des Flugkörpers 1 vorgesehene zweite flugkörperseitige Antenne 38 die Signale zur Positionsbestimmung und leitet diese über die dritte flugkörperseitige Signalleitung 37 an den flugkörperseitigen Empfänger 34 weiter, der wiederum die entsprechenden Positionsbestimmungssignale an die Navigations- und Steuereinrichtung 32 weiterleitet. Auf diese Weise kann auch in der Horizontalflugphase des Flugkörpers 1 eine autonome Positionsbestimmung durchgeführt werden.

Eine Besonderheit des flugkörperseitigen Empfängers 34 liegt darin, dass der Empfänger 34 als Mehrfachempfänger, zum Beispiel als Mehrfrequenzempfänger, ausgestaltet sein kann und entweder abwechselnd oder gleichzeitig Signale von Satelliten unterschiedlicher Navigationssysteme, zum Beispiel GPS und Galileo, empfangen kann. Diese unterschiedlichen Signale werden dann vom Empfänger 34 an die Navigations- und Steuereinrichtung. 32 geliefert, die sie dann parallel oder abwechselnd verarbeitet und woraufhin sie die sich daraus ergebenden Positionsdaten miteinander vergleicht. Ein derartiger Vergleich wird zu einer Plausibilitätskontrolle herangezogen, mittels der erkannt werden kann, ob eines der Navigationssysteme gestört ist oder die von diesem gelieferten Daten verfälscht sind.

Werden in der Prüf- und Vergleichseinrichtung 39 der Navigations- und Steuereinrichtung 32 die Signale unterschiedlicher Navigationssysteme jeweils als zuverlässig eingestuft, so kann die Navigations- und Steuereinrichtung 32 aufgrund der Signale der mehreren Navigationssysteme eine genauere Bestimmung der eigenen Position des Flugkörpers 1 durchführen, als sie mit Signalen von nur einem einzigen Navigationssystem möglich wäre.

Ist der unbemannte Flugkörper 1 als Waffe ausgestaltet, so lassen sich beispielsweise drei unterschiedliche Angriffsszenarien realisieren:
a) zur Bekämpfung eines vorgeplanten, stationären Ziels werden die Missionsdaten, wie der geplante Ort der Abkoppelung des Flugkörpers 1 vom Luftfahrzeug 2, die Zielkoordinaten sowie andere Zielparameter, Anflugparameter für den Flugkörper 1 und Parameter zur Zündung der Waffe, vor dem Starten des Luftfahrzeugs in die Avionik des Flugkörpers 1 beziehungsweise einer von diesem transportierten Waffe geladen und dort gespeichert ;
b) zur Bekämpfung eines zeitkritischen stationären Ziels wird nach dem Start des Luftfahrzeugs 2 das anzugreifende Ziel durch ein Zielerfassungs-/Zielerkennungs-System des Luftfahrzeugs 2 ermittelt und die entsprechenden Zieldaten werden von der Luftfahrzeugavionik an die Avionik des Flugkörpers 1 beziehungsweise der von diesem transportierten Waffe übertragen, wobei die Missionsplanung einschließlich der Berechnung des Abkoppelorts von der Avionik des Flugkörpers 1 oder der von diesem transportierten Waffe berechnet wird;
c) zur Bekämpfung eines zeitkritischen beweglichen Ziels erfolgt die Zielerfassung von einem Zielerfassungs-/Zielerkennungs-System des Luftfahrzeugs 2 und die aktuellen Zielkoordinaten werden vom Luftfahrzeug 2 via Datenfunk zum bereits frei fliegenden Flugkörper 1 übertragen, wobei dann die Missionsplanung in der Avionik des Flugkörpers 1 beziehungsweise der vom Flugkörper 1 transportierten Waffe während des Freiflugs des Flugkörpers 1 durchgeführt wird.

Die Erfindung ist nicht auf das obige Ausführungsbeispiel beschränkt, das lediglich der allgemeinen Erläuterung des Kerngedankens der Erfindung dient. Im Rahmen des Schutzumfangs kann die erfindungsgemäße Vorrichtung vielmehr auch andere als die oben beschriebenen Ausgestaltungsformen annehmen. Die Vorrichtung kann hierbei insbesondere Merkmale aufweisen, die eine Kombination aus den jeweiligen Einzelmerkmalen der Ansprüche darstellen.

Bezugszeichen in den Ansprüchen, der Beschreibung und den Zeichnungen dienen lediglich dem besseren Verständnis der Erfindung und sollen den Schutzumfang nicht einschränken.

### Bezugszeichenliste

Es bezeichnen:
- 1: Flugkörper
- 2: Luftfahrzeug
- 10: Tragelement
- 12: Gegenhalteeinrichtung
- 13: Gegenhalteeinrichtung
- 14: Steuerfläche
- 15: Steuerfläche
- 16: Tragfläche
- 17: Gegensteckverbindung
- 20: Bombenpylon
- 22: Halteeinrichtung
- 24: Halteeinrichtung
- 25: erste luftfahrzeugseitige Signalleitung
- 26: Steckverbindung
- 27: luftfahrzeugseitiger Empfänger
- 28: zweite luftfahrzeugseitige Signalleitung
- 29: luftfahrzeugseitige Antenne
- 30: Avionik
- 31: elektrischer Signaleingang
- 32: Navigations- und Steuereinrichtung
- 33: erste flugkörperseitige Signalleitung
- 34: Empfänger
- 35: zweite flugkörperseitige Signalleitung
- 36: erste flugkörperseitige Antenne
- 37: dritte flugkörperseitige Signalleitung
- 38: zweite flugkörperseitige Antenne
- 39: Prüf- und Vergleichseinrichtung

## Patentansprüche

1. Unbemannter Flugkörper (1), vorzugsweise Gleitflugkörper, der von einem vorzugsweise angetriebenen Luftfahrzeug (2) abkoppelbar ist, mit einer Navigations- und Steuereinrichtung (32), einem mit der Navigations- und Steuereinrichtung (32) in elektrischer Wirkverbindung stehendem Empfänger (34) zum Empfang von Signalen zur Positionsbestimmung, sowie einem über eine erste Signalleitung (33) mit dem Empfänger (34) elektrisch verbundenen elektrischen Signaleingang (31), über den der Flugkörper (1) bis zur Abkopplung vom Luftfahrzeug (2) verbunden ist und über den der Empfänger (34) von einer luftfahrzeugseitigen Antenne (29) mit denSignalen zur Positionsbestimmung versorgt wird, so dass der Empfänger (34) während des Tragflugs bereits auf ein die Signalen zur Positionsbestimmung aussendendes Navigationssystem aufgeschaltet ist und einen "lock-on" mit den Sendern des Navigationssystems hat, **dadurch gekennzeichnet, dass** der Flugkörper (1) am Heck eine erste flugkörperseitige Antenne (36) und an einer im Horizontalflug des Flugkörpers (1) erdabgewandten gelegenen Oberseite eine zweite flugkörperseitige Antenne (38) aufweist, die jeweils über elektrische Signalleitungen (35, 37) mit dem Empfänger (34) verbunden sind, so dass nach dem Abkoppeln des Flugkörpers (1) vom Luftfahrzeug (2) im Vertikalflug über die erste flugkörperseitige Antenne (36) und im Horizontalflug über die zweite flugkörperseitige Antenne (38) von dem Navigationssystem ohne Unterbrechung Signale zur Positionsbestimmung empfangbar sind.

2. Unbemannter Flugkörper, vorzugsweise Gleitflugkörper, nach Anspruch 1, **dadurch gekennzeichnet, dass** der Flugkörper (1) eine Einrichtung zur Bestimmung der Fluglage aufweist und dass der Empfänger (34) in Abhängigkeit von der Fluglage des Flugkörpers (1) mit Signalen von der ersten Antenne (36) oder von der zweiten Antenne (38) beaufschlagt wird.

3. Unbemannter Flugkörper, vorzugsweise Gleitflugkörper, nach einem der vorgehenden Ansprüche, **dadurch gekennzeichnet, dass** der Empfänger (34) als Mehrfachempfänger ausgebildet ist, so dass er Signale zur Positionsbestimmung von zumindest zwei unterschiedlichen Navigationssystemen, insbesondere GPS-Signale und Galileo-Signale, die er über die Antennen (36, 38, 29) empfängt, verarbeiten und an die Navigations- und Steuereinrichtung (32) weiterleiten kann.

4. Unbemannter Flugkörper, vorzugsweise Gleitflugkörper, nach Anspruch 3, **dadurch gekennzeichnet, dass** die Navigations- und Steuereinrichtung (32) so ausgebildet ist, dass sie die vom Empfänger (34) erhaltenen Positionsbestimmungssignale der unterschiedlichen Navigationssysteme in einer Prüf- und Vergleichseinrichtung (39) miteinander vergleicht und gegenseitig auf Plausibilität überprüft und unter Auswertung der Positionsbestimmungssignale der unterschiedlichen Navigationssysteme eine Positionsbestimmung durchführt.

5. Unbemannter Flugkörper, vorzugsweise Gleitflugkörper, nach einem der vorgehenden Ansprüche, **dadurch gekennzeichnet, dass** der Flugkörper (1) mit Tragflächen (16) versehen ist.

6. Unbemannter Flugkörper, vorzugsweise Gleitflugkörper, nach einem der vorgehenden Ansprüche, **dadurch gekennzeichnet, dass** der Flugkörper (1) einen eigenständigen Antrieb aufweist.

7. Verfahren zur Positionsbestimmung eines von einem Luftfahrzeug (2) abkoppelbaren unbemannten Flugkörpers (1), vorzugsweise eines Gleitflugkörpers, wobei der Flugkörper (1) von einer Navigations- und Steuereinrichtung (32) auf der Grundlage von Positionsbestimmungssignalen gesteuert wird, die mittels zumindest einer Antenne (36, 38, 29) empfangen und von einem Empfänger (34) an die Navigations- und Steuereinrichtung (32) geliefert werden, wo auf der Grundlage der gelieferten Positionsbestimmungssignale eine Positionsbestimmung erfolgt, wobei der Empfänger (34) des Flugkörpers (1) bis zur Abkoppelung des Flugkörpers (1) vom Luftfahrzeug (2) Signale zur Positionsbestimmung von einer luftfahrzeugseitigen Antenne (29) und nach der Abkoppelung nur noch von zumindest einer flugkörperseitigen Antenne (36, 38) erhält, **dadurch gekennzeichnet, dass** der Empfänger (34) des Flugkörpers (1) nach der Abkoppelung des Flugkörpers (1) vom Luftfahrzeug (2) die Signale zur Positionsbestimmung im Vertikalflug von einer ersten flugkörperseitigen Antenne (36) und im Horizontalflug von einer zweiten flugkörperseitigen Antenne (38) erhält.

8. Verfahren nach Anspruch 7, **dadurch gekennzeichnet, dass** eine Abkoppelung des Flugkörpers (1) vom Luftfahrzeug (2) erst dann ermöglicht ist, wenn der Empfänger (34) des Flugkörpers (1) Signale zur Positionsbestimmung über die luftfahrzeugseitige Antenne (29) empfängt und die Navigations- und Steuereinrichtung (32) des Flugkörpers (1) vom Empfänger (34) die zugeordneten Positionsbestimmungssignale erhalten hat.

9. Verfahren nach Anspruch 7 oder 8, **dadurch gekennzeichnet,**
- **dass** der als Mehrfachempfänger ausgestaltete Empfänger (34) des Flugkörpers (1) Signale von zumindest zwei unterschiedlichen Navigationssystemen über die Antennen (36, 38, 29) empfängt und daraus jeweils Positionsbestimmungssignale generiert, die an die Navigations- und Steuereinrichtung (32) weitergeleitet werden;
- **dass** die Navigations- und Steuereinrichtung (32) die unterschiedlichen Positionsbestimmungssignale miteinander sowie mit einem Positionsbestimmungsergebnis eines flugkörperseitigen Navigationssystems vergleicht und gegenseitig auf Plausibilität überprüft und
- **dass** die Navigations- und Steuereinrichtung (32) auf der Grundlage der sich aus den Positionsbestimmungssignalen der unterschiedlichen Navigationssysteme ergebenden jeweiligen Positionsdaten eine Positionsbestimmung durchführt.

## Claims

1. Unmanned missile (1), preferably a glide missile, which can be uncoupled from an aircraft (2), preferably a propelled aircraft, having a navigation and control device (32), a receiver (34), which is in operative electrical connection with the navigation and control device (32) and is intended for receiving signals for positional determination, and also an electrical signal input (31), which is electrically connected to the receiver (34) by way of a first signal line (33) and by way of which the missile (1) is connected until it is uncoupled from the aircraft (2) and by way of which the receiver (34) is supplied with the signals for positional determination by an aircraft-side antenna (29), so that during carrying flight the receiver (34) is already connected to the navigation system emitting the signals for positional determination and has a "lock-on" with the transmitters of the navigation system, **characterized in that** the missile (1) has at the tail a first missile-side antenna (36) and on an upper side, situated away from the Earth during the horizontal flight of the missile (1), a second missile-side antenna (38), which are respectively connected to the receiver (34) by way of electrical signal lines (35, 37), so that, after the uncoupling of the missile (1) from the aircraft (2), signals for positional determination can be received uninterruptedly by the navigation system by way of the first missile-side antenna (36) in vertical flight and by way of the second missile-side antenna (38) in horizontal flight.

2. Unmanned missile, preferably a glide missile, according to Claim 1, **characterized in that** the missile (1) has a device for determining the flying attitude and **in that**, depending on the flying attitude of the missile (1), the receiver (34) is sent signals from the first antenna (36) or from the second antenna (38).

3. Unmanned missile, preferably a glide missile, according to one of the preceding claims, **characterized in that** the receiver (34) is formed as a multiple receiver, so that it can process and pass on to the navigation and control device (32) signals for positional determination from at least two different navigation systems, in particular GPS signals and Galileo signals, which it receives by way of the antennas (36, 38, 29).

4. Unmanned missile, preferably a glide missile, according to Claim 3, **characterized in that** the navigation and control device (32) is formed in such a way that it compares the positional determination signals of the different navigation systems that are obtained by the receiver (34) with one another in a testing and comparing device (39) and checks them against one another for plausibility and carries out a positional determination by evaluating the positional determination signals of the different navigation systems.

5. Unmanned missile, preferably a glide missile, according to one of the preceding claims, **characterized in that** the missile (1) is provided with aerofoils (16).

6. Unmanned missile, preferably a glide missile, according to one of the preceding claims, **characterized in that** the missile (1) has independent propulsion.

7. Method for the positional determination of an unmanned missile (1), preferably a glide missile, which can be uncoupled from an aircraft (2), the missile (1) being controlled by a navigation and control device (32) on the basis of positional determination signals, which are received by means of at least one antenna (36, 38, 29) and are passed on by a receiver (34) to the navigation and control device (32), where a positional determination is performed on the basis of the positional determination signals passed on, the receiver (34) of the missile (1) obtaining signals for positional determination from an aircraft-side antenna (29) up until the uncoupling of the missile (1) from the aircraft (2) and only obtaining such signals from at least one missile-side antenna (36, 38) after the uncoupling, **characterized in that**, after the uncoupling of the missile (1) from the aircraft (2), the receiver (34) of the missile (1) obtains the signals for positional determination from a first missile-side antenna (36) in vertical flight and from a second missile-side antenna (38) in horizontal flight.

8. Method according to Claim 7, **characterized in that** an uncoupling of the missile (1) from the aircraft (2) is only made possible when the receiver (34) of the missile (1) receives signals for positional determination by way of the aircraft-side antenna (29) and the navigation and control device (32) of the missile (1) has obtained the assigned positional determination signals from the receiver (34).

9. Method according to Claim 7 or 8, **characterized**
- **in that** the receiver (34) of the missile (1), designed as a multiple receiver, receives signals from at least two different navigation systems by way of the antennas (36, 38, 29) and in each case generates from them positional determination signals, which are passed on to the navigation and control device (32);
- **in that** the navigation and control device (32) compares the different positional determination signals with one another and with a positional determination result of a missile-side navigation system and checks them against one another for plausibility and
- **in that** the navigation and control device (32) carries out a positional determination on the basis of the respective positional data obtained from the positional determination signals of the different navigation systems.

## Revendications

1. Engin volant sans pilote (1), de préférence aérodyne, qui peut être désaccouplé d'un aéronef (2) de préférence propulsé, comprenant un dispositif de navigation et de commande (32), un récepteur (34) qui se trouve en liaison électrique avec le dispositif de navigation et de commande (32) et destiné à recevoir des signaux de détermination de la position, ainsi qu'une entrée de signal électrique (31) reliée électriquement au récepteur (34) par le biais d'une première ligne de signal (33), par le biais de laquelle l'engin volant (1) est relié jusqu'au désaccouplement de l'aéronef (2) et par le biais de laquelle le récepteur (34) est alimenté par une antenne du côté de l'aéronef (29) avec les signaux de détermination de la position, de sorte que le récepteur (34) est déjà en communication pendant le vol porté avec un système de navigation qui émet les signaux de détermination de la position et possède un « verrouillage » avec les émetteurs du système de navigation, **caractérisé en ce que** l'engin volant (1) possède une première antenne côté engin volant (36) au niveau de l'empennage et une deuxième antenne côté engin volant (38) sur un côté supérieur qui se trouve à l'opposé du sol dans un vol horizontal de l'engin volant (1), lesquelles sont respectivement reliées au récepteur (34) par le biais de lignes de signal électriques (35, 37), de sorte qu'après le désaccouplement de l'engin volant (1) de l'aéronef (2), des signaux de détermination de la position peuvent être reçus sans interruption par le système de navigation, par le biais de la première antenne côté engin volant (36) en vol vertical et par le biais de la deuxième antenne côté engin volant (38) en vol horizontal.

2. Engin volant sans pilote, de préférence aérodyne, selon la revendication 1, **caractérisé en ce que** l'engin volant (1) possède un dispositif de détermination de la position de vol et **en ce que** le récepteur (34), suivant la position de vol de l'engin volant (1), est chargé avec des signaux de la première antenne (36) ou de la deuxième antenne (38).

3. Engin volant sans pilote, de préférence aérodyne, selon l'une des revendications précédentes, **caractérisé en ce que** le récepteur (34) est réalisé sous la forme d'un récepteur multiple, de sorte qu'il peut traiter des signaux de détermination de la position d'au moins deux systèmes de navigation différents, notamment des signaux GPS et des signaux Galileo qu'il reçoit par le biais des antennes (36, 38, 29), et peut les transmettre au dispositif de navigation et de commande (32).

4. Engin volant sans pilote, de préférence aérodyne, selon la revendication 3, **caractérisé en ce que** le dispositif de navigation et de commande (32) est configuré de telle sorte qu'il compare entre eux les signaux de détermination de la position des différents systèmes de navigation reçus par le récepteur (34) et les soumet à un contrôle de plausibilité réciproque dans un dispositif de contrôle et de comparaison (39), puis effectue une détermination de la position en interprétant les signaux de détermination de la position des différents systèmes de navigation.

5. Engin volant sans pilote, de préférence aérodyne, selon l'une des revendications précédentes, **caractérisé en ce que** l'engin volant (1) est muni de voilures (16).

6. Engin volant sans pilote, de préférence aérodyne, selon l'une des revendications précédentes, **caractérisé en ce que** l'engin volant (1) possède un mécanisme de propulsion autonome.

7. Procédé de détermination de la position d'un engin volant sans pilote (1), de préférence un aérodyne, qui peut être désaccouplé d'un aéronef (2), l'engin volant (1) étant commandé par un dispositif de navigation et de commande (32) sur la base de signaux de détermination de la position, lesquels sont délivrés au dispositif de navigation et de commande (32) au moyen d'au moins une antenne (36, 38, 29) et par un récepteur (34), une détermination de la position étant effectuée sur la base des signaux de détermination de la position délivrés, le récepteur (34) de l'engin volant (1) recevant des signaux de détermination de la position d'une antenne du côté de l'aéronef (29) jusqu'au désaccouplement de l'engin volant (1) de l'aéronef (2) et, après le désaccouplement, seulement encore d'au moins une antenne du côté de l'engin volant (36, 38), **caractérisé en ce que** le récepteur (34) de l'engin volant (1), après le désaccouplement de l'engin volant (1) de l'aéronef (2), reçoit les signaux de détermination de la position d'une première antenne côté engin volant (36) en vol vertical et d'une deuxième antenne côté engin volant (38) en vol horizontal.

8. Procédé selon la revendication 7, **caractérisé en ce qu'**un désaccouplement de l'engin volant (1) de l'aéronef (2) n'est rendu possible que lorsque le récepteur (34) de l'engin volant (1) reçoit des signaux de détermination de la position par le biais de l'antenne côté aéronef (29) et le dispositif de navigation et de commande (32) de l'engin volant (1) a reçu les signaux de détermination de la position associés de la part du récepteur (34).

9. Procédé selon la revendication 7 ou 8, **caractérisé en ce**
- **que** le récepteur (34) réalisé sous la forme d'un récepteur multiple de l'engin volant (1) reçoit des signaux d'au moins deux systèmes de navigation différents par le biais des antennes (36, 38, 29) et génère à partir de ceux-ci des signaux de détermination de la position respectifs qui sont transmis au dispositif de navigation et de commande (32) ;
- **que** le dispositif de navigation et de commande (32) compare les différents signaux de détermination de la position entre eux ainsi qu'avec un résultat de détermination de la position d'un système de navigation du côté de l'engin volant et les soumet à un contrôle de plausibilité réciproque et
- **que** le dispositif de navigation et de commande (32) effectue une détermination de la position sur la base des données de position respectives résultant des signaux de détermination de la position des différents systèmes de navigation.
